# EUROPÄISCHE PATENTSCHRIFT

(11) **EP 1 089 932 B1**
(45) Veröffentlichungstag und Bekanntmachung des Hinweises auf die Patenterteilung: **02.10.2002**
(21) Anmeldenummer: 99929148.7
(22) Anmeldetag: 08.06.1999
(51) Int. Cl.: B65H 54/20

(54) **ANLEGEVORRICHTUNG**
FEEDING DEVICE
DISPOSITIF DE MISE EN PLACE

(30) Priorität: 20.06.1998 DE 19827635
(43) Veröffentlichungstag der Anmeldung: 11.04.2001
(73) Patentinhaber: Zentes Unitex Textile Machinery GmbH & Co.KG, 63456 Hanau (DE)
(72) Erfinder: EHMANN, Wolfgang, D-76351 Linkenheim-Hochstetten (DE); GIEL, Dietmar, D-76189 Karlsruhe (DE)
(74) Vertreter: Dipl.-Ing. Heiner Lichti Dipl.-Phys. Dr.rer.nat. Jost Lempert Dipl.-Ing. Hartmut Lasch
(86) Internationale Anmeldenummer: EP9903927
(87) Internationale Veröffentlichungsnummer: WO99067165

(56) Entgegenhaltungen:
- DE-A- 2 853 605
- DE-A- 3 619 286
- US-A- 4 465 242
- US-A- 4 477 032

## Beschreibung

Die Erfindung betrifft eine Anlegevorrichtung zum gleichzeitigen Anlegen mehrerer kontinuierlich anlaufender Fäden auf an einem Spulenhalter angeordneten Spulenhülsen zum gleichzeitigen Aufwickeln, mit einem Tragarm und an diesem angeordneten Fadenführern für jeden anlaufenden Faden, wobei die Fadenführer mittels zumindest einer an dem Tragarm angeordneten Verschiebeeinrichtung zum Verschieben der Fadenführer parallel zu dem Spulenhalter und zum Positionieren der Fadenführer in definierten Abständen zueinander entlang des Tragarms verschiebbar angeordnet sind.

Bei einer Anlegevorrichtung dienen die Fadenführer als Erstanlagehilfe beim Aufwickeln von Fäden auf Spulenhülsen. Jeder Fadenführer ist dabei einer Spulenhülse zugeordnet, wobei die Fadenführer entsprechend den Abständen der Spulenhülsen zueinander beabstandet sind.

Bei einem Aufnehmen des Fadens muß dieser von Hand in den Fadenführer eingelegt werden. Dies war einer Person leicht möglich, soweit bei nur einer begrenzten Anzahl von Spulen auf einem Spulenhalter der Abstand der Spulen und damit der Fadenführer nicht allzu groß war. Wenn zur Erhöhung des Nutzens mehr Spulenhülsen auf einem Spulenhalter angeordnet werden, sind die diesen zugeordneten Fadenführer über eine solche Länge verteilt, daß die Fäden von einer Bedienungsperson nicht mehr gleichzeitig ergriffen und in die Fadenführer eingelegt werden können. Für den Bediener kommt es daher allein wegen dieser durch die große Anzahl von Spulenhülsen bedingten Abstände der einzelnen Fadenführer zu einem erhöhten Weg- und Zeitaufwand beim Einlegen der Fäden.

Anlegevorrichtungen mit einem Tragarm und an diesem angeordneten Fadenführern für mehrere anlaufende Fäden, bei denen die Fadenführer mittels einer an dem Tragarm angeordneten Verschiebeeinrichtung zum Verschieben der Fadenführer parallel zu dem Spulenhalter und zum Positionieren der Fadenführer in definierten Abständen zueinander entlang des Tragarms verschiebbar angeordnet sind, sind bekannt (US-A-4 465 242, US-A-4 477 032, DE 36 19 286 A1). Nachteilig ist, daß die Anlegevorrichtungen nur zum gleichzeitigen Anlegen einer begrenzten Anzahl, insbesondere vier, Fäden geeignet sind, da bei einer Mehrzahl von über eine verhältnismäßig große Länge an dem Tragarm verteilt angeordneten Fadenführern diese zum Einlegen der Fäden durch das Bedienpersonal nicht mehr ohne weiteres so nahe zusammenzuführen sind, daß sie dem Bediener leicht zugänglich sind und dieser die Fäden problemlos und schnell einlegen kann.

Der Erfindung liegt die Aufgabe zugrunde, eine Aufspulvorrichtung der eingangs genannten Art auf einfache und kostengünstige Weise dahingehend weiterzubilden, daß ein einfaches und schnelles Einlegen insbesondere einer Mehrzahl von Fäden durch den Bediener gewährleistet wird und somit Aufspulvorrichtungen mit höherem Nutzen möglich sind.

Erfindungsgemäß wird diese Aufgabe bei einer gattungsgemäßen Anlegevorrichtung dadurch gelöst, daß die Verschiebeeinrichtung zweifach spiegelbildlich an dem Tragarm angeordnet ist.

Die Fadenführer sind in an sich bekannter Weise zwischen einer Einlegeposition und einer Übergabeposition verschieblich, wobei in der ersten Position die Fäden in die Fadenführer eingelegt, in der zweitgenannten von diesen an die Spulenhülsen übergeben werden. Mittels der beiden zweifach spiegelbildlich angeordneten Verschiebeeinrichtungen kann eine Vielzahl von Fadenführern jeweils parallel zu den die Spulenhülsen tragenden Spulenhaltern verschoben werden, wobei eine Vielzahl von Fadenführern beider Verschiebeeinrichtungen, die in Übergabestellung über eine verhältnismäßig große Länge verteilt angeordnet sind, zum Einlegen der Fäden in die Fadenführer durch den Bediener nahe zusammenführbar ist und dennoch eine komplizierte und kostenintensive Ausbildung eines Verschiebemittels für die Fadenführer, z. B. in Form einer überlangen und den Tragarm überragenden Kolben-Zylinder-Einheit, vermieden wird.

Beim Verbringen der einzelnen Fadenführer in ihre jeweilige Übergabeposition zum Aufspulen der Fäden auf die einzelnen Spulenhülsen ist jede Verschiebeeinrichtung in an sich bekannter Weise so ausgelegt, daß die Fadenführer definierte Abstände benachbarter Spulenhülsen zueinander einnehmen. Das Verschieben der Fadenführer zwischen den Positionen zum Einlegen der Fäden und der Übergabestellung zum Bewickeln der Spulenhülsen ist somit durch die Verschiebeeinrichtung definiert.

In einer vorteilhaften Ausgestaltung sind die Fadenführer mittels Gleitlagern an einer gemeinsamen Führungsstange der jeweiligen Verschiebeeinrichtung angeordnet und werden mittels der Verschiebeeinrichtung entlang dieser Führungsstange verfahren.

In bevorzugter Ausführung weist jede Verschiebeeinrichtung Zugstangen auf, die jeweils benachbarte Fadenführer so verbinden, daß diese an der Zugstange gegeneinander zwischen einem Minimalwert und einem Maximalwert verschieblich sind, wobei der Minimalwert beim Einlegen der Fäden durch den Bediener und der Maximalwert in der Übergabestellung zum Tragen kommen.

In sinnvoller Ausgestaltung sind an den Zugstangen Mitnehmer bzw. Positionierungsmittel vorgesehen, die mit den einzelnen Fadenführern zusammenwirken und somit ein gemeinsames Verschieben der Fadenführer entlang der gemeinsamen Führungsstange ermöglichen bzw. beim Auseinanderziehen der Fadenführer in die Übergabestellung feste Abstände benachbarter Fadenführer definieren.

Eine bevorzugte Ausführung sieht vor, daß jeweils der innere der an der jeweiligen Führungsstange der beiden Verschiebeeinrichtungen angeordnete Fadenführer fest an der Führungsstange angeordnet ist, während der jeweils auf der entgegengesetzten Seite der Führungsstange angeordnete äußere Fadenführer mittels eines mit diesem zusammenwirkenden Verschiebemittels entlang der Führungsstange verschiebbar ist. Indem die jeweils äußeren, an entgegengesetzten Enden an der Führungsstange der beiden zweifach spiegelbildlich angeordneten Verschiebeeinrichtungen angeordneten Fadenführer entlang der Führungsstange verschieblich und die jeweils inneren Fadenführer der Verschiebeeinrichtung fest an der Führungsstange angeordnet sind, kann eine Vielzahl von Fadenführern auf einfache Weise in eine Position verbracht werden, in der die Fadenführer für den Bediener leicht zugänglich sind und in der somit die Fäden leicht, problemlos und schnell eingelegt werden können, während die Fadenführer anschließend zur Übergabe der Fäden an die einzelnen Spulen auseinandergezogen und derart den einzelnen Spulen eines Spulenhalters zugeordnet, d.h. auf deren axiale Länge gebracht werden können.

Das Verschiebemittel ist bevorzugt eine doppelt wirkende Kolben-Zylinder-Einheit, mit der der mit dieser zusammenwirkende verschiebliche Fadenführer und über die Zugstangen auch die anderen verschieblich an der Führungsstange angeordneten Fadenführer gegenüber dem fest angeordneten Fadenführer verschoben werden können.

In bevorzugter Ausgestaltung sind die jeweils fest an der Führungsstange angeordneten Fadenführer der beiden Verschiebeeinrichtungen als ein Bauteil ausgebildet, das ein feststehendes Zentrum bildet, um das die beweglichen Fadenführer zum vereinfachten Einlegen der Fäden durch den Bediener angeordnet werden.

Mit Vorteil weisen die Fadenführer an ihrem freien Ende eine Aufnahme für die einzulegenden Fäden auf.

Nachstehend ist die Erfindung anhand eines in der Zeichnung wiedergegebenen Ausführungsbeispiels beschrieben. In der Zeichnung zeigen:
- Fig.1: in einer Frontansicht eine erfindungsgemäße Anlegevorrichtung mit zwei spiegelbildlich angeordneten Verschiebeeinrichtungen und Fadenführern,
- Fig. 2a, 2b: in Draufsicht die Verschiebeeinrichtungen einer analog Fig. 1 dargestellten Anlegevorrichtung und
- Fig.3: die eine Seite der Einrichtung zum Positionieren der Fadenführer.

Die in Fig. 1 dargestellte Anlegevorrichtung 1 ist Teil einer als Ganzes nicht dargestellten Aufspulvorrichtung für kontinuierlich anlaufende Fäden. Die Anlegevorrichtung 1 weist einen aus einer oberen Deckplatte 1a, einer unteren Strebe 1b und zwei Seitenteilen 1c, 1d gebildeten Tragarm 1e auf, in dem die weiteren Teile der Anlegevorrichtung gelagert sind. Am Tragarm 1e sind Fadenführerhalter 2a'-2p' für in Fig. 1 nicht dargestellte Fadenführer angeordnet. Unterhalb der Fadenführerhalter 2a'-2p' erstreckt sich vor dem Tragarm und parallel zu diesem ein (nicht dargestellter) Spulenhalter mit auf diesem angeordneten Spulenhülsen.

Wie aus Fig. 2a, 2b ersichtlich, sind die Fadenführer 2a-2p an den Fadenführerhaltern 2a'-2p' (Fig. 1) befestigt und erstrecken sich im wesentlichen horizontal. An der freien Stirnseite der Fadenführer 2a-2p sind Aussparungen 3 als Fadenaufnahmen 4 vorgesehen.

Die Fadenführer 2a-2p sind mittels der Fadenführerhalter 2a'-2p' über Gleitlager auf jeweils einer von zwei Führungsstangen 5, 6 verschiebbar, wobei die Fadenführer 2a-2h auf der Führungsstange 5 und die Fadenführer 2i-2p auf der Führungsstange 6 angeordnet sind. Beide Führungsstangen 5 und 6 fluchten und erstrecken sich parallel zur Deckplatte 1a und auch zum (nicht dargestellten) Spulenhalter. Die mittleren Fadenführer 2h und 2i sind als gemeinsames Bauteil 23 ausgebildet. Die Führungsstangen 5 und 6 sind an den Fadenführerhaltern 2h', 2i', die dieses Bauteil 23 tragen, festgelegt. Die Anordnung der Fadenführer 2a-2h und 2i-2p sowie der jeweiligen als Gleitschienen ausgebildeten Führungsstangen 5 und 6 ist spiegelbildlich.

In den Fig. 2a, 2b ist eine Verschiebeeinrichtung des Tragarms 1e einer Anlegevorrichtung analog Fig. 1 dargestellt. Dabei ist in den Fig. 2a, 2b eine reduzierte Anzahl von Fadenführern 2a-2p und deren Fadenführerhaltern 2a'-2p' dargestellt, wobei die Bezugszeichen der für die Funktion der Verschiebeeinrichtung relevanten Fadenführer gegenüber Fig. 1 beibehalten wurden.

Die Fadenführerhalter 2h', 2i' der mittleren Fadenführer 2h, 2i, die das Bauteil 23 bilden, sind durch Schraubverbindungen 9 und 10 an der Strebe 1b des Tragarms 1e festgelegt und so gegen Verschieben entlang den Führungsstangen 5, 6 gesichert.

Die Verschiebeeinrichtungen weisen jeweils eine doppelt wirkende Kolben-Zylinder-Einheit 11, 12 auf, die jeweils mit einer der beiden spiegelbildlichen Anordnungen aus Fadenführern 2a-2h und 2i-2p zum Verschieben derselben auf der entsprechenden Führungsstange 5 und 6 zusammenwirken und an der Anlegevorrichtung 1 durch Elemente 11a und 12a festgelegt sind. Eine Kolbenstange 13 der doppelt wirkenden Kolben-Zylinder-Einheit 11 wirkt über einen Gelenkkopf 13a auf den linken äußeren Fadenführer 2a, der somit durch die Bewegung der Kolbenstange 13 entlang der Führungsstange 5 bewegt werden kann. In gleicher Weise wird der spiegelbildlich angeordnete, äußere rechte Fadenführer 2p mittels der Kolbenstange 14 über einen Gelenkkopf 14a der Kolben-Zylinder-Einheit 12 entlang der Führungsstange 6 bewegt. Beim Einfahren der Kolbenstangen 13, 14 der beiden Kolben-Zylinder-Einheit 11, 12 werden die Fadenführer 2b-2g und 2j-2o durch die an den Führungsstangen 5, 6 außen angeordneten, mittels der Kolbenstangen 13, 14 geführten Fadenführer 2a und 2p nach innen in Richtung der fest angeordneten mittleren Fadenführer 2h und 2i in eine in Fig. 2b dargestellte Einlegeposition für die aufzuspulenden Fäden verschoben, indem jeweils benachbarte Fadenführer zur Anlage aneinander gelangen.

Der Abstand zwischen den beiden äußeren Fadenführern 2a, 2p wird dabei auf einen Wert vermindert, der es dem Bediener ermöglicht, ohne größeren Bewegungsaufwand die Fäden in die Aufnahmen 4 der einzelnen Fadenführer 2a-2p einzulegen.

Nach dem Einlegen der Fäden werden die äußeren Fadenführer 2a, 2p mittels der Kolbenstangen 13, 14 wieder in ihre in Fig. 2a dargestellte Übergabeposition verfahren. Bei Auseinanderfahren der Fadenführer in ihre Übergabeposition nehmen die äußeren Fadenführer 2a, 2p die inneren Fadenführer 2b-2g und 2j-2o durch die folgende Ausgestaltung mit:

Ihre Fadenführerhalter, an denen sie festgelegt sind, sind mittels in Fig. 3 dargestellter Zugstangen 15, 16, 17 mit benachbarten Fadenführerhaltern und damit deren Fadenführern verbunden; die Zugstangen 15-17 sind parallel ausgerichtet. Fig. 3 zeigt die linke Seite einer Verschiebeeinrichtung gemäß der prinzipiellen Anordnung aus Fig. 2a, 2b. Der Fadenführerhalter 2a' wird mittels der in Fig. 3 nicht dargestellten Kolbenstange 13 entlang der Führungsstange 5 (Fig. 2a, 2b) nach außen (in Fig. 3 links) in die Übergabeposition verschoben. Die Zugstange 15 durchgreift dabei die Fadenführerhalter 2a', 2b' und 2c', wobei die Fadenführerhalter 2a' und 2c' entlang der Zugstange 15 beweglich sind und der Fadenführerhalter 2b' an dieser festgelegt ist. Die Zugstange 15 ist beweglich und wird von dem Fadenführerhalter 2a' mitgenommen, sobald dieser einen als Mitnehmer ausgebildeten Kopf 18 der Zugstange 15 erreicht. Entsprechend der Bewegung des Fadenführerhalters 2a' wird die Zugstange 15 parallel zu der Führungsstange 5 verschoben. Beim Verschieben der Zugstange 15 wird der an dieser festgelegte Fadenführerhalter 2b' mitbewegt. Der Fadenführerhalter 2c' wird in die Bewegung der Zugstange 15 miteinbezogen, sobald der ebenfalls als Mitnehmer ausgebildete, gegenüberliegende Kopf 19 der Zugstange 15 in Anlage an den Fadenführerhalter 2c' gelangt. Zusätzlich zu der Zugstange 15 wird der Fadenführerhalter 2c' von der parallel angeordneten Zugstange 16 durchgriffen. Gelangt der Fadenführerhalter 2c' zur Anlage am Kopf 20 der Zugstange 16, so nimmt er diese und damit den Fadenführerhalter 2d' und, sobald der Kopf 21 der Zugstange 16 zur Anlage am Fadenführerhalter 2e' gelangt, auch diesen mit. Die Verbindung der Zugstange 17 mit der Zugstange 16 erfolgt über den Fadenführerhalter 2e', der von beiden Zugstangen 16, 17 durchgriffen ist, analog der Verbindung der Zugstangen 15, 16 durch den Fadenführerhalter 2c'. Die von jeweils zwei benachbarten Zugstangen durchgriffenen Fadenführerhalter 2c' und 2e' stehen in der Übergabeposition, d.h. bei maximaler Beabstandung der einzelnen Fadenführer, jeweils mit den an entgegengesetzten Seiten der die Fadenführer durchgreifenden Zugstangen angeordneten, als Mitnehmer ausgebildeten Köpfen in Kontakt, wobei die Zugstangen ihren maximalen Versatz haben.

Durch die Länge der Zugstangen 15-17 bzw. den Abstand der beiden Abschlüsse/Mitnehmer jeder Zugstange wird die Position der einzelnen Fadenführer 2a-2h zueinander festgelegt.

Die Positionierung der spiegelbildlich angeordneten Fadenführer 2i-2p erfolgt in der gleichen Weise.

Der Einsatz der erfindungsgemäßen Anlegevorrichtung 1 erfolgt in der folgenden Weise:

Aus der in den Fig. 1 und 2a dargestellten Übergabeposition der Fadenführer 2a-2p zum Übergeben der in ihnen einliegenden Fäden auf die einzelnen, den Fadenführern 2a-2p zugeordneten Spulenhülsen (nicht dargestellt) werden die Fadenführer 2a-2p nach Übergabe der Fäden aus dem Laufweg der Fäden zurückverschenkt, d. h. senkrecht zur Blattebene der Fig. 1 nach hinten und in der Darstellung der Fig. 2a nach oben, so daß die Fäden freigegeben werden.

Anschließend werden die Fadenführer 2a-2p in der beschriebenen Weise durch Einziehen der Kolbenstangen 13, 14 durch die Kolben-Zylinder-Einheiten 11, 12 wieder in eine Position gebracht, in der sie nebeneinander aneinander anliegen (Fig. 2a). Wenn die Spulenhülsen vollgewickelt sind, so werden nach Austauschen derselben die Fadenführer 2a-2p wieder nach vorne in die Laufwege der Fäden geschwenkt (Fig. 1 in der Blattebene nach vorne, Fig. 2a nach unten). In dieser eng aneinanderliegenden Anlegeposition für die Fäden kann ein Bediener ein Fadenbündel mit einer der Anzahl der Fadenführer 2a-2p entsprechenden Anzahl von Fäden ergreifen und die Fäden leicht und ohne große Mühe, z. B. ohne sich zu sehr zu strecken, in die einzelnen Fadenführer 2a-2p einlegen. Diese werden dann durch die Kolben-Zylinder-Einheiten 11, 12 mittels der Kolbenstangen 13, 14 in die in den Fig. 1 und 2a dargestellte Übergabeposition auseinandergezogen, wobei die einzelnen Fadenführer 2b-2g, 2j-2o von den Fadenführern 2a, 2p über die Zugstangen 15, 16, 17 mitgenommen werden, woraufhin die Fäden dann in an sich bekannter Weise an die einzelnen Spulenhülsen übergeben werden. Sobald dies geschehen ist, werden die Fadenführer 2a-2p wieder in der oben beschriebenen Weise aus dem Führungsweg der Fäden herausschwenkt.

## Patentansprüche

1. Anlegevorrichtung (1) zum gleichzeitigen Anlegen mehrerer kontinuierlich anlaufender Fäden auf an einem Spulenhalter angeordneten Spulenhülsen einer Aufspulvorrichtung zum gleichzeitigen Aufwickeln, mit einem Tragarm (1e) mit daran angeordneten Fadenführern (2a-2p) für jeden anlaufenden Faden, wobei die Fadenführer (2a-2p) mittels zumindest einer an dem Tragarm (1e) angeordneten Verschiebeeinrichtung zum Verschieben der Fadenführer (2a-2p) parallel zu dem Spulenhalter und zum Positionieren der Fadenführer (2a-2p) in definierten Abständen zueinander entlang des Tragarms (1e) verschiebbar angeordnet sind, **dadurch gekennzeichnet, daß** die Verschiebeeinrichtung zweifach spiegelbildlich an dem Tragarm angeordnet ist.

2. Vorrichtung nach Anspruch 1, **dadurch gekennzeichnet, daß** die Verschiebeeinrichtungen jeweils eine Führungsstange (5,6) aufweisen, an der die Fadenführer (2a-2p) verschieblich geführt sind.

3. Vorrichtung nach Anspruch 1 oder 2, **dadurch gekennzeichnet, daß** jede Verschiebeeinrichtung Zugstangen (15, 16, 17) aufweist, mit denen jeweils benachbarte Fadenführer (2a-2p) derart verbunden sind, daß der Abstand der Fadenführer (2a-2p) zwischen einem Minimalwert und einem Maximalwert veränderbar ist.

4. Vorrichtung nach Anspruch 3, **dadurch gekennzeichnet, daß** die Zugstangen (15, 16, 17) Mitnehmer und/oder Positionierungsmittel (18-22) in beide Bewegungsrichtungen der Fadenführer (2a-2p) entlang der Führungsstangen (5, 6) aufweisen.

5. Vorrichtung nach einem der Ansprüche 1 bis 4, **dadurch gekennzeichnet, daß** jeweils der innere der an der jeweiligen Führungsstange (5, 6) der beiden Verschiebeeinrichtungen angeordnete Fadenführer (2h, 2i) fest an der Führungsstange (5, 6) angeordnet ist, während der jeweils auf der entgegengesetzten Seite der Führungsstange (5, 6) angeordnete äußere Fadenführer (2a, 2p) mittels eines mit diesem zusammenwirkenden Verschiebemittels entlang der Führungsstange (5, 6) verschiebbar ist.

6. Vorrichtung nach Anspruch 5, **dadurch gekennzeichnet, daß** das Verschiebemittel eine doppelt wirkende Kolben-Zylinder-Einheit (11, 12) ist.

7. Vorrichtung nach einem der Ansprüche 1 bis 6, **dadurch gekennzeichnet, daß** die jeweils fest an der Führungsstange (5, 6) angeordneten Fadenführer (2h, 2i) der beiden Verschiebeeinrichtungen als ein Bauteil (23) ausgebildet sind.

8. Vorrichtung nach einem der Ansprüche 1 bis 7, **dadurch gekennzeichnet, daß** die Fadenführer (2a-2p) eine Aufnahme (4) zum Einlegen eines Fadens aufweisen.

## Claims

1. Feed device (1) for the simultaneous feeding of several continuously approaching threads to bobbin cases of a spooling device located on a bobbin holder for simultaneous winding purposes, having a carrier bracket (1e) with thread guides (2a-2p) located thereon for each approaching thread, the thread guides (2a-2p) being displaceably arranged by means of at least one displacement device located on the carrier bracket (1e) for the displacement of the thread guides (2a-2p) parallel to the bobbin holder and for positioning the thread guides (2a-2p) in clearly defined mutual spacings along the carrier bracket (1e), **characterized in that** the displacement device is arranged in double homologous manner on the carrier bracket.

2. Device according to claim 1, **characterized in that** the displacement devices have in each case a guide rod (5, 6) on which are displaceably guided the thread guides (2a-2p).

3. Device according to claim 1 or 2, **characterized in that** each displacement device has tension rods (15, 16, 17) with which are in each case connected adjacent thread guides (2a-2p) in such a way that the spacing of the thread guides (2a-2p) is variable between a minimum and a maximum value.

4. Device according to claim 3, **characterized in that** the tension rods (15, 16, 17) have drivers and/or positioning means (18-22) in both movement directions of the thread guides (2a-2p) along the guide rods (5, 6).

5. Device according to one of the claims 1 to 4, **characterized in that** in each case the inner of the thread guides (2h, 2i) located on the guide rod (5, 6) of the two displacement devices is arranged in fixed manner on the guide rod (5, 6), whereas the outer thread guide (2a, 2p) located on the opposite side of the guide rod (5, 6) is displaceable along the guide rod (5, 6) through a displacement means cooperating therewith.

6. Device according to claim 5, **characterized in that** the displacement means is a double-acting piston-cylinder unit (11, 12).

7. Device according to one of the claims 1 to 7, **characterized in that** the thread guides (2h, 2i) of the two displacement devices arranged in fixed manner on the guide rod (5, 6) are constructed as one component (23).

8. Device according to one of the claims 1 to 7, **characterized in that** the thread guides (2a-2p) have a receptacle (4) for the insertion of a thread.

## Revendications

1. Dispositif de mise en place (1) pour la pose simultanée de plusieurs fils avançant en continu sur des douilles de bobines montées sur un support de bobines d'un dispositif de bobinage pour le bobinage simultané, comportant un bras-support (le) sur lequel sont montés des guide-fil (2a-2p) pour chaque fil en mouvement, les guide-fil (2a-2p) étant montés déplaçables le long du bras-support (le) au moyen d'au moins un dispositif de coulissement disposé sur le bras-support (le) pour le déplacement des guide-fil (2a-2p) parallèlement au support de bobines et le positionnement des guide-fil (2a-2p) à des intervalles définis les uns par rapport aux autres, **caractérisé en ce que** le dispositif de coulissement est disposé en double inversion sur le bras-support.

2. Dispositif selon la revendication 1, **caractérisé en ce que** les dispositifs de coulissement présentent chacun une tige de guidage (5,6) sur laquelle les guide-fil (2a-2p) sont guidés en coulissement.

3. Dispositif selon la revendication 1 ou 2, **caractérisé en ce que** chaque dispositif de coulissement présente des tiges de traction (15,16,17) auxquelles des guide-fil (2a-2p) contigus sont à chaque fois reliés de telle façon que l'intervalle entre les guide-fil (2a-2p) est modifiable entre une valeur minimale et une valeur maximale.

4. Dispositif selon la revendication 3, **caractérisé en ce que** les tiges de traction (15,16,17) présentent des moyens d'entraînement et/ou de positionnement (18-22) dans les deux directions de mouvement des guide-fil (2a-2p) le long des tiges de guidage (5,6).

5. Dispositif selon l'une quelconque des revendications 1 à 4, **caractérisé en ce qu'**à chaque fois le guide-fil intérieur des guide-fil (2h,2i) montés sur la tige de guidage (5,6) respective de deux dispositifs de coulissement est monté fixe sur la tige de guidage (5,6), tandis qu'à chaque fois le guide-fil extérieur (2a,2p) monté sur le côté opposé de la tige de guidage (5,6) est déplaçable le long de la tige de guidage (5,6) par un moyen de coulissement coopérant avec lui.

6. Dispositif selon la revendication 5, **caractérisé en ce que** le moyen de coulissement est un ensemble piston-cylindre (11,12) à double effet.

7. Dispositif selon l'une quelconque des revendications 1 à 6, **caractérisé en ce que** les guide-fil (2h, 2i) de chacun des deux dispositifs de coulissement montés fixe sur la tige de guidage (5,6) sont réalisés en tant qu'élément de structure (23).

8. Dispositif selon l'une quelconque des revendications 1 à 7, **caractérisé en ce que** les guide-fil (2a-2p) présentent un logement (4) pour l'insertion d'un fil.
